# EUROPÄISCHE PATENTANMELDUNG

(11) **EP 1 136 968 A2**
(43) Veröffentlichungstag der Anmeldung: **26.09.2001**
(21) Anmeldenummer: 01100638.4
(22) Anmeldetag: 11.01.2001
(51) Int. Cl.: G08G 1/123

(54) **Verfahren zur Bereitstellung von Fahrgastinformationen**

(30) Priorität: 05.02.2000 DE 10005181
(71) Anmelder: ROBERT BOSCH GMBH, 70442 Stuttgart (DE)
(72) Erfinder: Petersen, Detlev, 31139 Hildesheim (DE); Kalkbrenner, Hans-Joachim, 38667 Bad Harzburg (DE); Schiefelbein, Ingo, 26789 Leer (DE)

(57) **Zusammenfassung**

Die Erfindung schafft ein Verfahren zur Bereitstellung von Fahrgastinformationen in einem Schienenfahrzeug, insbesondere von mit der entsprechenden Fahrt zusammenhängenden Informationen, mit folgenden Schritten: Abspeichern von Fahrstrecken-Sollwerten für vorbestimmte Fahrstrecken vorab in einer stationären Speichereinheit 3 einer im entsprechenden Schienenfahrzeug eingebauten Datenverarbeitungseinrichtung 1; Empfangen von Fahrstrecken-Istwerten des Schienenfahrzeugs von einer Positionserfassungseinrichtung in einer im Schienenfahrzeug eingebauten Datenempfangseinrichtung 6; Senden der empfangenen Fahrstrecken-Istwerte von der Datenempfangseinrichtung 6 an die Datenverarbeitungseinrichtung 1 und Abspeichern der Fahrstrecken-Istwerte in einer temporären Speichereinheit 4 der Datenverarbeitungseinrichtung 1; Ermitteln bestimmter Fahrgastinformationen durch Auswerten der Fahrstrek-ken-Soll- und der Fahrstrecken-Istwerte mittels vorbestimmter Rechenvorschriften in der Datenverarbeitungseinrichtung 1; und Senden der ermittelten Fahrgastinformationen von der Datenverarbeitungseinrichtung 1 an eine damit verbundene Datenanzeigeeinrichtung 7 im Schienenfahrzeug.

## Beschreibung

### STAND DER TECHNIK

Die vorliegende Erfindung betrifft ein Verfahren zur Bereitstellung von Fahrgastinformationen in einem Schienenfahrzeug, insbesondere von mit der entsprechenden Fahrt zusammenhängenden Informationen.

In modernen Schienenfahrzeugen, wie z. B. dem ICE II, erhält der Fahrgast sogenannte Fahrgastinformationen, die in Zusammenhang mit der Fahrt stehen. Die Fahrgastinformationen beinhalten Angaben über die nächste Haltestelle, über fahrplanmäßige Ankunftszeiten etc. Diese Angaben sind jedoch lediglich Soll-Werte, d.h. sie beinhalten z.B. Angaben über den Zeitpunkt, an dem das Schienenfahrzeug die nächste Haltestelle fahrplanmäßig erreichen sollte. Da des öfteren Fahrplanabweichungen auftreten, weichen die tatsächlichen Ankunfts- bzw. Abfahrtszeiten an den Haltestellen von den planmäßigen Zeiten ab und ergeben somit die Ankunfts- bzw. Abfahrts-Istwerte.

Die aus den Fahrplanabweichungen resultierenden Änderungen, d.h. die Ist-Informationen, wie z.B. voraussichtliche Ankunftszeit im nächsten Bahnhof sind für einen Fahrgast besonders interessant.

Die der vorliegenden Erfindung zugrunde liegende Problematik besteht also allgemein darin, die Fahrgäste in einem Schienenfahrzeug mit bestimmten dynamischen Informationen über Fahrplanabweichungen zu versorgen und die dazu notwendige Nach- bzw. Ausrüstung der Schienenfahrzeuge so einfach wie möglich zu gestalten.

Aus der DE-OS 39 32 029 ist eine Anlage zur Positionserkennung von Fahrzeugen innerhalb eines Überwachungsgebietes bekannt, bei der von einer Zentrale ständig, und zwar im Takt von 2 Sekunden, durch Abruf Positionssignale von den einzelnen zu überwachenden Fahrzeugen abgegeben und von der Zentrale empfangen werden. Zwischen jedem Fahrzeug und der Zentrale findet eine ständige Nachrichtenübertragung statt, und zwar wegen der Abfrage von der Zentrale bei den Fahrzeugen sogar in beiden Richtungen. Wegen der großen Zahl der zur Verfügung zu stellenden Funkfrequenzen ist diesbezüglich ein entsprechend großer Aufwand erforderlich.

Es ist weiterhin aus der DE-OS 40 32 198 ein Transportüberwachungssystem bekannt, dem das Prinzip des Mobilfunks mit einzelnen Zellen zugrunde liegt, in denen jeweils eine zentrale Sende-/Empfangsstation vorgesehen ist, so daß wie beim Telefon-Mobilfunk ein verschiedene Beobachtungsbereiche durchfahrender Teilnehmer gewissermaßen von Sende-/ Empfangsstation zu Sende-/Empfangsstation weitergegeben wird. Das System arbeitet mit Positionsdaten, die in jedem Fahrzeug ständig verfügbar sind. Es handelt sich dabei um ein bekanntes Satelliten-Standort-Meldesystem (Global Position System), das die Positionsdaten jedes Fahrzeuges liefern kann, die von einer Kontrollzentrale pro Kontrollbereich zyklisch angefordert werden.

Ferner ist aus der EP 0 288 068 A1 ein Verkehrsleitsystem bekannt, dem das Prinzip zugrunde liegt, über ein engmaschiges Verkehrsgebiet, in dem am Straßenrand eine Vielzahl von Leitbacken installiert sind, die einzelnen Fahrzeuge hinsichtlich ihres Standortes über die Leitbaken zu erfassen und durch Rücksendung von Positionsdaten über die Leitbaken zu einer Zentralstelle auszuwerten.

Schließlich sei noch auf die DE 42 14 067 C2 verwiesen, in der ein Verfahren zur Überwachung des Transports von Gütern zu vorbestimmten Abnahmestellen mittels Transportfahrzeugen innerhalb eines räumlich ausgedehnten Gebietes unter automatischer Feststellung der jeweils zurückgelegten Strecke und Erfassung dieser Wegstrecke in einen Board-Rechner beschrieben ist, wobei durch ständigen Vergleich von Soll-Werten einer Soll-Tour mit Ist-Werten ein Differenzwert ermittelt wird, der bei Überschreiten eines bestimmten Grenzwertes einem Zentralrechner über eine Datenfunkverbindung zwischen dem Transportfahrzeug und einer Zentralstelle ein Grenzwertsignal übermittelt.

Als nachteilhaft bei obigen bekannten Ansätzen hat sich die Tatsache herausgestellt, daß Vorhersagen über voraussichtliche Ankunftszeiten an nachfolgenden Haltestellen bzw. Abfahrtszeiten von nachfolgenden Haltestellen nicht getroffen werden können. Lediglich Abweichungen der Ist-Werte von den entsprechenden Soll-Werten am augenblicklichen Standort sind ermittelbar, wobei bei Kraftfahrzeugen durch eine Touränderung auf diese Abweichungen reagiert werden kann. Schienenfahrzeuge jedoch sind an eine vorbestimmte Schienenstrecke gebunden, deshalb ist es für einen Fahrgast interessant, etwaige Fahrplanabweichungen für nachfolgende Zielorte zu erfahren.

Außerdem findet in den oben erwähnten Druckschriften eine ständige Nachrichtenübertragung über eine Zentrale statt, und zwar wegen der Abfrage von der Zentrale bei den Fahrzeugen sogar in beiden Richtungen. Wegen der großen Zahl der zur Verfügung zu stellenden Funkfrequenzen ist diesbezüglich ein entsprechend großer Aufwand erforderlich.

### VORTEILE DER ERFINDUNG

Das erfindungsgemäße Verfahren mit den Merkmalen des Anspruchs 1 weist gegenüber dem Stand der Technik den Vorteil auf, daß es Vorhersagen über voraussichtliche Ankunfts- bzw Abfahrtszeiten in nachfolgenden Bahnhöfen mittels einem einfachen Nach- bzw. Ausrüsten der Schienenfahrzeuge ermöglicht, da kein Hin- und Rückkanal zu einer Zentrale, in der die Daten aufbereitet und berechnet werden, notwendig ist. Die zentrale Recheneinheit befindet sich direkt im jeweiligen Schienenfahrzeug.

Die der vorliegenden Erfindung zugrundeliegende Idee besteht darin, daß zunächst Fahrstrecken-Sollwerte für vorbestimmte Fahrstrecken vorab in einer stationären Speichereinheit einer im entsprechenden Schienenfahrzeug eingebauten Datenverarbeitungseinrichtung abgespeichert werden; Fahrstrecken-Istwerte des Schienenfahrzeugs von einer Positioniererfassungsrichtung in einer im Schienenfahrzeug eingebauten Datenempfangseinrichtung empfangen werden; die empfangenen Fahrstrecken-Istwerte von der Datenempfangseinrichtung an die Datenverarbeitungseinrichtung gesendet und in einer temporären Speichereinheit der Datenverarbeitungseinrichtung abgespeichert werden; bestimmte Fahrgastinformationen durch Auswerten der Fahrstrecken-Soll- und der Fahrstrecken-Istwerte mittels vorbestimmter Rechenvorschriften in der Datenverarbeitungseinrichtung ermittelt werden; und daß danach die ermittelten Fahrgastinformationen von der Datenverarbeitungseinrichtung an eine damit verbundene Datenanzeigeeinrichtung im Schienenfahrzeug gesendet werden.

Dadurch kann die Abweichung bzw. die Zeitdifferenz t_{Dif} zwischen der Soll-Zeit t_{Soll} und der Ist-Zeit t_{Ist} an einem vorbestimmten Ort auf der Fahrstrecke ermittelt und alle daraus abgeleiteten Daten in einer Datenverarbeitungseinrichtung aufbereitet werden. Daraus lassen sich Aussagen über eine eventuelle Verspätung, eine Verfrühung oder eine planmäßige Ankunft im nachfolgenden Bahnhof treffen, da die Fahrplanzeitabweichung t_{Dif} in den Soll-Fahrplan zur Generierung voraussichtlicher Angaben eingearbeitet werden kann.

In den Unteransprüchen finden sich vorteilhafte Weiterbildungen und Verbesserungen des in Anspruch 1 angegebenen Verfahrens.

Gemäß einer bevorzugten Weiterbildung werden Referenzdaten vorbestimmter Referenzpunkte auf den betreffenden Fahrstrecken vorab in der stationären Speichereinheit der Datenverarbeitungseinrichtung abgespeichert. Liegen zwei aufeinanderfolgende Bahnhöfe zeitlich weit auseinander, sind Referenzpunkte zwischen den Bahnhöfen für verläßlichere Aussagen sinnvoll, da sich zwischen den Bahnhöfen z. B. Haltesignale, Ausweichstellen etc. befinden.

Gemäß einer weiteren bevorzugten Weiterbildung werden die Fahrgastinformationen insbesondere als Fahrplanabweichungen und als voraussichtliche Ankunfts- und Abfahrtszeiten an bestimmten Haltestellen ausgebildet. Diese Informationen sind für den Fahrgast besonders interessant, jedoch können die Fahrgastinformationen auch Angaben über eventuelle Anschlußverbindungen enthalten.

Gemäß einer weiteren bevorzugten Weiterbildung wird die Positionserfassungseinrichtung als externes GPS-System (Global Position System) ausgebildet. Es handelt sich dabei um ein bekanntes Satelliten-Standort-Meldesystem, das die Positionsdaten jedes Schienenfahrzeugs, dargestellt durch entsprechende Ortskoordinaten, liefert.

Gemäß einer weiteren bevorzugten Weiterbildung ist aus den von der externen Positionserfassungseinrichtung gesendeten Fahrstrecken-Istwerten eine mittlere Geschwindigkeit des Schienenfahrzeugs ermittelbar. Sofern aus den Daten der Positionserfassungseinrichtung die mittlere Geschwindigkeit des entsprechenden Schienenfahrzeugs ableitbar und die Fahrstrecke zwischen zwei aufeinanderfolgenden Bahnhöfen bekannt ist, ist eine genaue Vorhersage von Fahrplanabweichungen ohne zusätzlicher Referenzpunkte realisierbar. Die Genauigkeit nimmt dabei zu, je kleiner der Abstand zur nächsten Haltestelle wird, da die Fahrstrecke zwischen zwei Messungen anhand von Geraden nachgebildet wird.

Gemäß einer weiteren bevorzugten Weiterbildung werden nur die Fahrplanabweichungen zum Ermitteln von voraussichtlichen Ankunfts- und Abfahrtszeiten an nachfolgenden Haltestellen berücksichtigt, die einen vorbestimmten Zeitintervall für den Fall einer Verspätung überschreiten. Da fahrplanmäßige Abfahrtszeiten eines Schienenfahrzeugs des öffentlichen Personennahverkehrs nicht unterschritten werden dürfen, ist eine Verfrühung im Fahrplan nicht vorgesehen. Somit ist in diesem Fall eine Anzeige der Soll-Abfahrtszeit und nicht der Ist-Abfahrtszeit erforderlich. Außerdem ist eine Änderung der Soll-Daten nur sinnvoll, wenn die Fahrplanabweichung einen vorbestimmten Wert für eine Verspätung überschreitet und sich dies eventuell auf Anschlußzüge auswirkt.

### ZEICHNUNGEN

Ausführungsbeispiele der Verbindung sind in der nachfolgenden Beschreibung näher erläutert und in der Zeichnung dargestellt.

Fig. 1 zeigt ein Blockschaltbild einer Vorrichtung für ein Verfahren zur Bereitstellung von Fahrgastinformationen als Ausführungsbeispiel der vorliegenden Erfindung.

### BESCHREIBUNG DER AUSFÜHRUNGSBEISPIELE

Fig. 1 illustriert ein Blockschaltbild einer Vorrichtung für ein Verfahren zur Bereitstellung von Fahrgastinformationen in einem Schienenfahrzeug als Ausführungsbeispiel der vorliegenden Erfindung.

In dem entsprechenden Schienenfahrzeug ist eine Datenempfangseinrichtung 6, beispielsweise ein GPS-Empfänger, zum Empfangen von Positionsdaten des Schienenfahrzeugs eingebaut, die von vorzugsweise einem Satelliten-Standort-Meldesystem (GPS-System) an die Datenempfangseinrichtung 6 ausgesendet werden. Eine solche Standortbestimmung erfolgt durch Angabe des entsprechenden Längen- und Breitengrads und einer weiteren Höhenkoordinate zur Bestimmung der Höhenlage. Neben diesen Positionsdaten wird zusätzlich die jeweilige Uhrzeit zu einem entsprechenden Standort mit angegeben.

Die Datenempfangseinrichtung 6 ist über eine Mikrokontrollereinrichtung 5 mit einer Datenverarbeitungseinrichtung 1 verbunden. Die Datenverarbeitungseinrichtung 1 weist eine stationäre Speichereinheit 3, beispielsweise einen ROM-Speicher, zur stationären Speicherung von Fahrstrecken-Sollwerten für vorbestimmte Fahrstrecken auf. Ändern sich die Sollwerte (z.B. Fahrplanwechsel), ist es besser, auch diese stationäre Speichereinheit 3 als RAM-Speicher, Festplatte o.ä. auszulegen. Die Soll-Daten werden beispielsweise bei Testfahrten ermittelt. Vorzugsweise werden die entsprechende Fahrstrecke und die Fahrdauer zwischen zwei Punkten einmalig ermittelt und in der stationären Speichereinheit 3 der Datenverarbeitungseinrichtung 1 abgespeichert, sofern der betreffende Streckenverlauf unverändert bleibt. Dabei eignen sich als Meßpunkte insbesondere Bahnhöfe, da entsprechende Ankunfts-Sollzeiten bzw. Abfahrts-Sollzeiten dem Soll-Fahrplan zugewiesen bzw. entnommen werden können.

Liegen jedoch zwei aufeinanderfolgende Bahnhöfe zeitlich weit auseinander, sind Referenzpunkte zwischen diesen Bahnhöfen für genauere Aussagen über Fahrplanabweichungen sinnvoll, da sich zwischen den Bahnhöfen z.B. Haltesignale oder Ausweichstellen befinden können. Im Gegensatz zu den Soll-Ankunfts- bzw. -Abfahrtszeiten in Bahnhöfen können die Sollzeiten für Referenzpunkte nicht einem Fahrplan entnommen werden, sondern müssen vor Ort beispielsweise mittels Testfahrten ermittelt werden.

Die Datenverarbeitungseinrichtung 1 weist außerdem eine temporäre Speichereinheit 4, beispielsweise einen RAM-Speicher, auf, in den die von der Positionserfassungseinrichtung empfangenen Fahrstrecken-Istwerte temporär abgespeichert werden. Diese Fahrstrecken-Istwerte sind vorzugsweise die aktuelle Position p_{Ist} des Fahrzeuges, die aktuelle Uhrzeit t_{Ist} und die aktuelle Geschwindigkeit v_{Ist} des Schienenfahrzeugs an dieser Position.

Außerdem besitzt die Datenverarbeitungseinrichtung 1 eine Recheneinrichtung 2 mit einem Programm, das die entsprechenden Fahrstrecken-Sollwerte in der stationären Speichereinheit 3 und die Fahrstrecken-Istwerte in der temporären Speichereinheit 4 mittels vorbestimmter Rechenvorschriften auswertet und etwaige Fahrplanabweichungen daraus berechnet.

Die so ermittelten Fahrgastinformationen werden nun von der Datenverarbeitungseinrichtung 1 über die Kontrollereinrichtung 5 an eine Datenanzeigeeinrichtung 7 zur Anzeige der entsprechenden Fahrstrecken-Soll- und der Fahrstrecken-Istwerte für die Fahrgäste gesendet.

Im folgenden wird dies anhand von Beispielen näher erläutert.

Mittels der Datenempfangseinrichtung 6 und der Datenverarbeitungseinrichtung 1 wird überprüft, ob das Schienenfahrzeug eine Position erreicht, von der Fahrstrecken-Sollwerte in der stationären Speichereinheit 3 abgespeichert sind. Die Koordinaten vorbestimmter Referenzorte mit abgespeicherten Soll-Werten sind in der stationären Speichereinheit 3 abgespeichert und werden mit den Ortkoordinaten, die von der Datenempfangseinrichtung 6 empfangen werden, verglichen. Somit ist - bis auf eine gewisse Positionsungenauigkeit - ermittelbar, ob sich das Schienenfahrzeug augenblicklich an einer Fahrstrecken-Position mit abgespeicherten Fahrstrecken-Sollwerten, d. h. einem Referenzpunkt, befindet.

Die Zeitabweichung vom Fahrplan kann wie folgt ermittelt werden:${\text{t}}_{\text{Dif}} {\text{= t}}_{\text{Ist}} {\text{- t}}_{\text{Soll}} \text{,}$ wobei t_{Dif} die Zeitdifferenz zwischen der fahrplanmäßigen Soll-Zeit t_{Soll} und der tatsächlichen Ist-Zeit t_{Ist} entspricht, an der das Schienenfahrzeug den entsprechenden Referenzpunkt erreicht.

Ist die Differenzzeit t_{Dif} größer 0, so liegt eine Verspätung vor, ist sie gleich 0, fährt das Schienenfahrzeug fahrplanmäßig und ist die Zeitdifferenz t_{Dif} kleiner 0, so liegt eine Verfrühung vor.

Durch eine Addition des Zeitunterschiedes t_{Dif} auf die in der stationären Speichereinheit 3 gespeicherten nachfolgenden Fahrstrecken-Sollwerte, wie beispielsweise auf Abfahrtszeiten, Ankunftszeiten etc., sind die für einen Fahrgast interessanten Informationen ermittelbar, beispielsweise die voraussichtliche Ankunftszeit im nachfolgenden Bahnhof. Man erhält die voraussichtliche Ankunftszeit t_{vA} im nächsten Bahnhof durch:${\text{t}}_{\text{vA}} {\text{= t}}_{\text{Dif}} {\text{+ t}}_{\text{Soll}}$

Gemäß einer weiteren Ausführungsform der vorliegenden Erfindung werden Fahrplanabweichungen nur dann auf nachfolgende Fahrstrecken-Sollwerte addiert, wenn ein vorbestimmter Wert für eine Verspätung erreicht ist, beispielsweise 3 Minuten.

Da Schienenfahrzeuge des öffentlichen Personennahverkehrs einen bestimmten Bahnhof nicht vor der Fahrplanzeit verlassen dürfen, ist es nicht sinnvoll, eine Verfrühung auf nachfolgende Fahrstrecken-Sollwerte zu berechnen.

Nach einer weiteren Ausführungsform können genaue Fahrgastinformationen auch ohne zusätzliche Referenzpunkte geliefert werden, sofern aus den Daten der Datenempfangseinrichtung 6 die Geschwindigkeit v_{Ist} des Fahrzeugs abgeleitet wird und die entsprechende Fahrtstrecke bekannt ist. Da die Fahrstrecke zwischen zwei Messungen anhand von Geraden nachgebildet wird, ist die Genauigkeit der Geschwindigkeitsbestimmungen umso größer, je kleiner der Abstand zwischen den beiden Meßpunkten ist.

Beispielsweise wird der zurückgelegte Weg Δsₓ zwischen zwei Messungen an den Orten x-1 und x durch die externe Positionserfassungseinrichtung auf folgende Weise ermittelt:${\text{Δs}}_{\text{x}} {\text{= v}}_{\text{Ist •}} \text{Δt ,}$ wobei Δsₓ den geraden Streckenabschnitt zwischen dem Meßpunkt x-1 und dem Meßpunkt x, v_{Ist} die gegenwärtige Geschwindigkeit des Schienenfahrzeugs, wobei vorzugsweise außerhalb des Beschleunigungsbereichs des Fahrzeugs gemessen wird, und Δt den Zeitabstand zwischen den beiden entsprechenden Messungen definiert.

Bei Aufaddierung der jeweiligen Streckenabschnitte Δs₁ bis Δsₙ zwischen allen n+1 Meßpunkten einer Strecke zwischen zwei aufeinanderfolgenden Bahnhöfen ergibt sich der Abstand d_{näBa} vom tatsächlichen Ort m zum nachfolgenden Bahnhof wie folgt: wobei d_{näBa} den aktuellen Abstand, den das Schienenfahrzeug bis zum nächsten Bahnhof noch zurückzulegen hat, und Δsₓ den jeweiligen Streckenabschnitt zwischen den beiden Meßorten x-1 und x definiert.

Die verbleibende Zeitdauer t_{näBa} bis zum Erreichen des nächsten Bahnhofes ergibt sich mit der noch zu fahrenden Strecke d_{näBa} bis zum nächsten Bahnhof aus Gleichung (4) etwa durch:

Somit ist es möglich mit der mittels der Positionserfassungseinrichtung außerhalb des Beschleunigungsbereiches gelieferten Geschwindigkeit v_{Ist} des Schienenfahrzeugs die noch verbleibende Fahrstrecke d_{näBa} und die verbleibende Fahrdauer t_{näBa} bis zum nächsten Bahnhof in etwa zu ermitteln.

Kann aus den Daten von der Datenempfangseinrichtung 6 nicht die momentane Geschwindigkeit v_{Ist} des Schienenfahrzeugs abgeleitet werden, so sind wie oben bereits erwähnt für eine genaue Aussage weitere Referenzpunkte zusätzlich zu den Haltestellen sinnvoll, d.h. es werden bestimmte Fahrstreckenposi-tionen vorbestimmt, von denen Fahrstrecken-Sollwerte in der stationären Speichereinheit 3 vorab gespeichert werden. Eine weitere Möglichkeit, v_{Ist} zu bestimmen ist die Bildung des gemittelten Wertes aus vergangenen Fahrten auf diesem Streckenabschnitt.

Gemäß einer weiteren Ausführungsform sind in der stationären Speichereinheit 3 der Datenverarbeitungseinrichtung 1 die Fahrplandaten vorbestimmter Anschlußzüge abgespeichert. Somit läßt sich aus der oben berechneten voraussichtlichen Ankunftszeit im nächsten Bahnhof ermitteln, ob entsprechende Anschlußzüge im jeweiligen Bahnhof noch erreichbar sind. Hierfür werden in der Recheneinrichtung 2 der Datenverarbeitungseinrichtung 1 die entsprechenden Informationen, beispielsweise die Abfahrtszeit des Anschlußzuges, die maximale Wartezeit eines Zuges im Bahnhof etc. mit den oben berechneten Werten verrechnet.

Obwohl die vorliegende Erfindung anhand eines bevorzugten Ausführungsbeispiels vorstehend beschrieben wurde, ist sie darauf nicht beschränkt, sondern auf vielfältige Weise modifizierbar.

So können beispielsweise die Beschleunigungsphasen des Schienenfahrzeugs bei Anfahr- bzw Abbremsvorgängen für genauere Aussagen über eventuelle Fahrplanabweichungen mitberücksichtigt werden.

Die ermittelte Zeitabweichung vom Fahrplan kann über einen zusätzlichen Rückkanal dem nächsten Bahnhof über eine Zentrale oder direkt mitgeteilt werden. So ist es möglich, das Bahnhofspersonal bzw. die Fahrgäste im nächsten Bahnhof über eine mögliche Verspätung zu informieren.

## Patentansprüche

1. Verfahren zur Bereitstellung von Fahrgastinformationen in einem Schienenfahrzeug, insbesondere von mit der entsprechenden Fahrt zusammenhängenden Informationen, mit folgenden Schritten:
Abspeichern von Fahrstrecken-Sollwerten für vorbestimmte Fahrstrecken vorab in einer stationären Speichereinheit (3) einer im entsprechenden Schienenfahrzeug eingebauten Datenverarbeitungseinrichtung (1);
Empfangen von Fahrstrecken-Istwerten des Schienenfahrzeugs von einer Positionserfassungseinrichtung in einer im Schienenfahrzeug eingebauten Datenempfangseinrichtung (6);
Senden der empfangenen Fahrstrecken-Istwerte von der Datenempfangseinrichtung (6) an die Datenverarbeitungseinrichtung (1) und Abspeichern der Fahrstrecken-Istwerte in einer temporären Speichereinheit (4) der Datenverarbeitungseinrichtung (1);
Ermitteln bestimmter Fahrgastinformationen durch Auswerten der Fahrstrecken-Soll- und der Fahrstrecken-Istwerte mittels vorbestimmter Rechenvorschriften in der Datenverarbeitungseinrichtung (1); und
Senden der ermittelten Fahrgastinformationen von der Datenverarbeitungseinrichtung (1) an eine damit verbundene Datenanzeigeeinrichtung (7) im Schienenfahrzeug.

2. Verfahren nach Anspruch 1, **dadurch gekennzeichnet, dass** Referenzdaten vorbestimmter Referenzpunkte auf den betreffenden Fahrstrecken vorab in der stationären Speichereinheit (3) der Datenverarbeitungseinrichtung (1) abgespeichert werden.

3. Verfahren nach einem der Ansprüche 1 oder 2, **dadurch gekennzeichnet, dass** die Fahrgastinformationen insbesondere als Fahrplanabweichungen und als voraussichtliche Ankunfts- und Abfahrtszeiten an bestimmten Haltestellen ausgebildet werden.

4. Verfahren nach einem der vorhergehenden Ansprüche, **dadurch gekennzeichnet, dass** die Positionserfassungseinrichtung als externes GPS-System (Global Position System) ausgebildet wird.

5. Verfahren nach einem der vorhergehenden Ansprüche, **dadurch gekennzeichnet, dass** in der Recheneinrichtung (2) aus den von der externen Positionserfassungseinrichtung gesendeten Fahrstrecken-Istwerten eine mittlere Geschwindigkeit des Schienenfahrzeugs ermittelt wird.

6. Verfahren nach einem der vorhergehenden Ansprüche, **dadurch gekennzeichnet, dass** nur die Fahrplanabweichungen zum Ermitteln voraussichtlicher Ankunfts- und Abfahrtszeiten an nachfolgenden Haltestellen berücksichtigt werden, die einen vorbestimmten Zeitintervall für den Fall einer Verspätung überschreiten.
